# EUROPÄISCHE PATENTSCHRIFT

(11) **EP 2 406 040 B1**
(45) Veröffentlichungstag und Bekanntmachung des Hinweises auf die Patenterteilung: **04.05.2016**
(21) Anmeldenummer: 10710257.6
(22) Anmeldetag: 08.03.2010
(51) Int. Cl.: B25B 7/10, B25B 7/12

(54) **ROHRZANGE MIT VERSTELLBARER MAULWEITE**
PIPE WRENCH WITH AN ADJUSTABLE JAW WIDTH
SERRE-TUBE À MÂCHOIRES À OUVERTURE RÉGLABLE

(30) Priorität: 11.03.2009 DE 102009001497
(43) Veröffentlichungstag der Anmeldung: 18.01.2012
(73) Patentinhaber: Rennsteig Werkzeuge GmbH, 98547 Viernau/Thür (DE)
(72) Erfinder: HOLLAND-MORITZ, Georg, 98587 Rotterode (DE); ROSENBUSCH, Heiko, 98574 Mittelstille (DE)
(74) Vertreter: Engel, Christoph Klaus
(86) Internationale Anmeldenummer: PCT/EP2010/052928
(87) Internationale Veröffentlichungsnummer: WO 2010/102986

(56) Entgegenhaltungen:
- EP-A2- 0 774 324
- DE-A1- 3 303 369
- DE-U1- 29 806 998
- US-A- 6 041 680

## Beschreibung

Die Erfindung betrifft eine Rohrzange mit verstellbarer Maulweite. Die Rohrzange besitzt einen ersten Zangenteil mit einer äußeren Zangenbacke, einem fingerseitigen Zangengriff und einer dazwischen verlaufenden Hebelverlängerung. Weiterhin ist ein zweiter Zangenteil mit einer inneren Zangenbacke und einem handballenseitigen Zangengriff vorgesehen. Schließlich umfasst die Rohrzange einen Drehgelenkbolzen, welcher die beiden Zangenteile kreuzend miteinander verbindet.

Rohrzangen in verschiedenen Ausführungsarten und Zweckbestimmungen sind im Stand der Technik bekannt. Rohrzangen sind durch ihren Hebelmechanismus z. B. im Unterschied zu Wasserpumpenzangen selbstklemmend. Dies führt dazu, dass bei grob eingestellter Maulweite die beiden Zangenarme nicht mehr zusammengedrückt werden müssen, um das Werkstück fest zu greifen. Zum Drehen des gegriffenen Werkstückes muss lediglich auf den dafür ergonomisch geformten oberen Zangengriff gedrückt werden, welcher im Handballen des Benutzers liegt. Rohrzangen sind gewöhnlich in Längen von 250 bis 700 mm und mit Maulweiten bis 130 mm ausgelegt. Eine besondere Bauweise verwendet zur Maulweiteneinstellung das Verschieben eines Zangenschenkels.

Die DE 196 03 507 offenbart eine Rohrzange, die zwei kreuzende Zangenschenkel aufweist. Durch ein Stützglied, welches an dem ersten Zangenschenkel angelenkt ist und eine Innenverzahnung aufweist, wird eine Verstellung und Arretierung der beiden zueinander beweglichen Zangenschenkel realisiert. Die Maulbackenöffnung wird fixiert durch das Eingreifen der Innenverzahnung des Stützgliedes in einer Gegenverzahnung des zweiten Zangenschenkels. Ein Nachteil dieser Rohrzange ist, dass zur Neueinstellung der Maulweite die beiden Zangengriffe weit auseinander gedrückt werden müssen, um auf eine verschleißarme Weise die Zangenteile zu verstellen. Des Weiteren realisiert die Zange keinen Kniehebel, sodass die Krafteinleitung an das eingespannte Werkstück begrenzt ist.

Aus der DE 33 03 369 A1 ist eine Wasserpumpenzange mit verstellbarer Maulweite bekannt, mit zwei kreuzenden Zangenteilen, die durch einen Gelenkbolzen drehbar verbunden sind. Die Zange ermöglicht die Verstellung und stufenweise Arretierung der beiden Zangenteile. Dazu ist ein langlochförmiger Durchbruch vorgesehen, der an einem Zangenteil angebracht ist und eine sägezahnförmige Zahnstangenverzahnung aufweist. Der Zahnstangenverzahnung ist eine Gegenverzahnung zugeordnet, welche fest auf dem Gelenkbolzen angebracht ist. Die Gegenverzahnung ist in Richtung des Verlaufes der Kämme der Zahnspitzen gegen die Kraft einer Feder verstellbar, zwischen einer verriegelten und einer entriegelten Position. Dabei erfüllt der Gelenkbolzen eine Doppelfunktion als Träger der Gegenverzahnung und als Lager der beiden Zangenteile.

In der EP 0 774 324 B1 ist ebenfalls eine Wasserpumpenzange beschrieben, bei welcher eine ähnliche Vorrichtung zur Verstellung und Arretierung der zwei drehbar zueinander gelagerten Zangenteile Verwendung findet. Der Gelenkbolzen erfüllt auch hier die zuvor genannte Doppelfunktion.

Die DE 199 24 664 zeigt eine Zange, die aus zwei Zangenteilen besteht, die verstellbar, kreuzend und mittels Drehgelenk miteinander verbunden sind. Im Kreuzungsbereich der beiden Zangenteile wird am ersten Zangenteil ein Stützglied geführt. An der gabelförmig ausgebildeten Seite des Stützgliedes ist der zweite Zangenteil mittels Gelenkbolzen angelenkt. Eine gegenseitige Verstellung und stufenweise Arretierung der beiden Zangenteile wird durch eine Verriegelungsvorrichtung realisiert. Ein Verriegelungselement, das sich im Zangengriff befindet, ist mit einer Verzahnung ausgestattet, die in die sägezahnförmige Zahnstangenverzahnung des Stützgliedes eingreift. Durch Druck auf ein Bedienelement im Zangengriff wird die Verriegelung der Zange aufgehoben und es kann eine Voreinstellung der Maulweite vorgenommen werden. Während der Maulweitenverstellung kann der Öffnungswinkel der Zangengriffe eingestellt werden. Die Verriegelung wird durch Freigabe des Bedienelements ausgelöst. Nachteilig ist hier, dass das Stützglied eine große Kraftkomponente aufnehmen muss.

Die US 6041680 zeigt eine eine Rohrzange gemäß dem Oberbegriff von Anspruch 1.

Der Erfindung liegt daher die Aufgabe zugrunde, eine verbesserte Rohrzange mit Schnellverstellung bereitzustellen, welche die erläuterten Nachteile vermeidet. Insbesondere wird eine bedienungsfreundliche und fertigungsgünstigere Bauform angestrebt, die den technologischen Ablauf bei der Herstellung der Rohrzange vereinfacht.

Erfindungsgemäß wird die Aufgabe durch die Merkmale der Rohrzange gemäß dem beigefügten Anspruch 1 gelöst.

Die erfindungsgemäße Rohrzange ermöglicht eine schnelle und unkomplizierte Einstellung der Maulweite und bringt durch Nutzung einer Kniehebelanordnung hohe Kräfte am eingespannten Werkstück auf, ohne dass es dafür eines übermäßigen Kraftaufwands durch den Benutzer bedarf. Gleichzeitig wird der Herstellungsaufwand der Rohrzange drastisch verringert, ohne dass die Stabilität der Zange verschlechtert wird.

Die erfindungsgemäße Rohrzange umfasst einen ersten Zangenteil und einen zweiten Zangenteil, die kreuzend und drehbar miteinander mittels eines Gelenkbolzens verbunden sind. Der erste Zangenteil weist eine äußere Zangenbacke und einen fingerseitigen Zangengriff auf, und eine dazwischen verlaufenden Hebelverlängerung mit einem backenseitigen Abschnitt. In dieser Hebelverlängerung verläuft ein erstes Langloch, das eine axiale Ausrichtung hat. Des Weiteren weist das erste Zangenteil eine erste Kröpfung auf, welche die beiden Abschnitte der Hebelverlängerung verbindet und zu einem Axialversatz zwischen diesen beiden Abschnitten führt.

Der zweite Zangenteil besitzt eine innere Zangenbacke, einen handballenseitigen Zangengriff und einen dazwischen verlaufenden Durchfädelabschnitt, welcher in der Haupterstreckungsebene liegt. Der Durchfädelabschnitt stellt eine Durchfädelöffnung bereit, die das Durchfädeln des fingerseitigen Zangengriffs - und der Hebelverlängerung des ersten Zangenteils gestattet, um die Zangeteile zu kreuzen.

Ein Vorteil dieser Ausführungsform ist, dass die Breite der Handballenfläche des handballenseitigen Zangengriffs des zweiten Zangenteils nicht beschränkt werden muss, da dieser Teil nicht durch den anderen Zangenteil durchgefädelt werden muss, wie es bei bekannten Rohzangen üblich ist. Dies ermöglicht eine bessere Kraftübertragung vom Benutzer über den handballenseitigen Zangengriff auf die Zangenbacke. Des Weiteren ist die Anordnung des Durchfädelabschnitts in dem zweiten Zangenteil vorteilhaft, da das Einfädeln des schmaler ausgelegten fingerseitigen Zangengriffs und der Hebelverlängerung durch die Durchfädelöffnung möglich wird, ohne dass zusätzliche komplizierte Verarbeitungsprozesse anfallen, wie beispielsweise das Aufspreizen und nachfolgende das Zusammenpressen der Durchfädelöffnung. Trotz Verzicht auf solche Umformprozesse können beide Zangenteile einstückig hergestellt werden.

Die Rohrzange weist weiterhin ein Stützglied auf, das sich an einem griffseitigen Abschnitt der Hebelverlängerung des ersten Zangenteils abstützt und ein Arretierungsmittel umfasst. Das Arretierungsmittel ermöglicht eine Verriegelung bzw. Entriegelung des Abstützpunkts des Stützgliedes, um den Abstützpunkt längs des griffseitigen Abschnitts des ersten Zangenteils zu verschieben.

In der entriegelten Position lassen sich die Zangenteile zueinander in axialer Richtung verstellen, um so eine schnelle Voreinstellung der Maulweite am Werkstück zu erreichen. Dabei erfolgt die Voreinstellung vorteilhaft in einem Zug.

In der verriegelten Position kann keine gegenseitige Verstellung der beiden Zangenteile erfolgen und die Voreinstellung ist für den Arbeitsprozess gesichert.

Das Arretierungsmittel ist vorzugsweise ein Verriegelungsbolzen, der einen verzahnten Bereich und einen unverzahnten Bereich aufweist. Bei der Arretierung greift die Verzahnung des Verriegelungsbolzens in die Gegenverzahnung eines zweiten Langlochs im griffseitigen Abschnitt der Hebelverlängerung des ersten Zangeteils ein. Die Verzahnung auf dem Verriegelungsbolzen erstreckt sich beispielsweise nur auf einem axialen Abschnitte der Länge des Verriegelungsbolzens, sodass zwischen verriegelter und entriegelter Position durch axiale Verschiebung des Verriegelungsbolzens umgeschaltet werden kann. In einer weiter bevorzugten Ausführungsform kann die Entriegelung der Arretierung gelöst werden in dem der Benutzer den Verriegelüngsbolzen betätigt. Dabei verschiebt sich der Verriegelungsbolzen senkrechte zur Haupterstreckungsebene der Zange im zweiten Langloch. Die entriegelte Position wird solange beibehalten, wie der Benutzer eine Kraft auf den Verriegelungsbolzen ausübt. Gibt der Benutzer den Verriegelungsbolzen frei, kehrt diese in die Verriegelungsposition zurück, aufgrund einer von Vorteil einem Federelement aufgebrachten Federkraft. So ein Federelement kann beispielsweise eine Blattfeder sein.

In einer weiter vorteilhaften Ausführungsform wird die Entriegelung der Arretierung gelöst, in dem der Benutzer mit einer Hand das Stützglied um seinen backenseitigen Lagerpunkt verschwenkt. Dabei löst sich die Verzahnung zwischen Verriegelungsbolzen und dem zweiten Langloch, welches bei dieser Bauform nur an einer Längsseite eine Zahnreihe besitzt. Der erste Zangenteil kann nun in axialer Richtung verschoben werden, um eine neue Einstellung der Maulweite zu erreichen. Ein Vorteil dieser Ausführung besteht in der leichten Einstellung der passenden Maulweite (automatischer Schnellverschluss). Wenn der Benutzer bei beispielsweise maximaler Öffnung der Maulweite die Rohrzange an das Werkstück ansetzt und das erste Zangenteil los lässt, ratscht der verzahnte Bereich des Verriegelungsbolzens an der Innenverzahnung des zweiten Langlochs vorbei. Der erste Zangenteil bewegt sich in axialer Richtung nach unten, wodurch das Werkstück sofort zwischen den zwei Zangenbacken eingeklemmt wird und der Benutzer mit der Arbeit beginnen kann.

Mit der erfindungsgemäßen Rohrzange ist eine schnelle Verstellung der Maulweite möglich. Dabei ist es von Vorteil, wenn zwischen dem handballenseitige Zangengriff und dem fingerseitigen Zangengriff ein etwas größerer Abstand verbleibt, der dass schnelle Greifen des handballenseitigen Zangengriffs ermöglicht. Dieser benutzerfreundliche Griffabstand wird durch eine Drehfeder unterstütz, die um die Anlenkung des Stützgliedes an einer zweiten Kröpfung des zweiten Zangenteils angeordnet ist. Dabei drücken ein erster Federschenkel gegen das Stützglied und ein zweiter gegen die zweite Kröpfung des zweiten Zangenteils. Durch Schließen der Rohrzange wird die Drehfeder gespannt und durch Loslassen eines der beiden Zangenteile, entspannt sich die Drehfeder und es stellt sich ein nutzerfreundlicher Abstand zwischen beiden Zangengriffen ein.

In einer weitern bevorzugten Ausführungsform weist das Stützglied eine Anschlagnase auf, die beim Schließen der Rohrzange an dem handballenseitigen Zangengriff des zweiten Zangenteils anschlägt, um bei allen Maulöffnungsweiten einen Mindestabstand zwischen den Zangengriffen sicherzustellen.

Besonders bevorzugte Ausführungsformen der Erfindung sind in den Figuren dargestellt und werden nachfolgend näher erläutert. Es zeigen:
- Fig. 1:: eine Darstellung einer ersten Ausführungsform einer erfindungsgemäßen Rohrzange;
- Fig. 2:: eine Detaildarstellung eines zweiten Zangenteils;
- Fig. 3:: eine Detaildarstellung eines ersten Zangenteils;
- Fig. 4:: eine Darstellung einer zweiten Ausführungsform der erfindungsgemäßen Rohrzange;
- Fig. 5:: eine Detaildarstellung eines Stützgliedes der zweiten Ausführungsform in drei Ansichten;
- Fig. 6:: eine Detaildarstellung des ersten Zangenteils der zweiten Ausführungsform.

Fig. 1 zeigt eine Übersichtsdarstellung einer ersten bevorzugten Ausführungsform einer Rohrzange 01. Die Rohrzange 01 umfasst einen ersten Zangenteil 02 und einen zweiten Zangenteil 20, die in den Fig. 2 und 3 im Detail gezeigt sind.

Der erste Zangenteil 02 besitzt eine äußere Zangenbacke 04, einen fingerseitigen Zangengriff 06 und eine dazwischen verlaufende Hebelverlängerung 08, die ihrerseits in einen backenseitigen Abschnitt 10 und griffseitigen Abschnitt 12 unterteilt ist. Zwischen dem backenseitigen Abschnitt 10 und dem griffseitigen Abschnitt 12 verläuft eine erste Kröpfung 13, die einen axialen Versatz zwischen den beiden Abschnitten 10, 12 bewirkt (Fig. 3). Die erste Kröpfung 13 verläuft etwa im Winkel von ± 45° zu den angrenzenden Abschnitten der Hebelverlängerung 08.

Im backenseitigen Abschnitt 10 des ersten Zangenteils 02 verläuft in axialer Richtung ein erstes Langloch 14, das eine Führungsfunktion übernimmt. Mittels eines Drehgelenkbolzens 16, welcher sich durch das erste Langloch 14 im ersten Zangenteil 02 und durch eine Führungsbohrung 18 im zweiten Zangenteil 20 erstreckt, werden der erste Zangenteil 02 und der zweite Zangenteil 20 kreuzend und drehbar miteinander verbunden. Die Zangenteile 02, 20 bleiben in axialer Richtung gegeneinander verschiebbar.

Der zweite Zangenteil 20 umfasst eine innere Zangenbacke 22, einen handballenseitigen Zangengriff 24 und einen dazwischen verlaufenden Durchfädelabschnitt 26. Der Durchfädelabschnitt 26 weist eine Durchfädelöffnung 27 auf, welche in der Haupterstreckungsebene der Zange liegt und sich zwischen den beiden gestrichelten Linien 27a (Fig. 2) erstreckt. In diesem Bereich wird der Durchfädelabschnitt somit von zwei gegenüberliegenden Materialplatten gebildet, zwischen denen sich die Durchfädelöffnung 27 erstreckt. Die Durchfädelöffnung gestattet das Durchfädeln des fingerseitigen Zangengriffs 06 und der Hebelverlängerung 08 des ersten Zangenteils 02.

Der fingerseitige Zangengriff 06 weist eine äußere Stirnfläche 07 auf, die senkrecht zu der Haupterstreckungsebene ausgerichtet ist und breiter als der verbleibende Abschnitt des fingerseitigen Zangengriffs ist, sodass dieser im Querschnitt eine T-Form besitzt. Um den Durchfädelvorgang zu ermöglichen, ist eine Ausbuchtung 29 im backenseitigen Abschnitt 10 der Durchfädelöffnung 27 vorgesehen, deren freier Querschnitt größer ist als derjenige der Durchfädelöffnung.

Zwischen dem Durchfädelabschnitt 26 und der inneren Zangebacke 22 verläuft eine zweite Kröpfung 28, an welcher ein Stützglied 30 mit seinem backenseitigen Ende angelenkt ist. Die zweite Kröpfung 28 ist gegenüber dem Durchfädelabschnitt 26 etwa um 60° bis 80° abgewinkelt. Die Anlenkung kann z.B. mit einem Bolzen 31 erfolgen. Bezogen auf die Längsachse der Zangenteile befindet sich der Bolzen 31 etwas näher an den Zangenbacken als der Drehgelenkbolzen 16, um welchen die Zangenteile schwenken. Bezogen auf den zweiten Zangenteil 20 befindet sich der Bolzen 31 näher an der zweiten Zangenbacke 22 als der Drehgelenkbolzen 16. Am griffseitigen Ende des Stützgliedes 30 ist dieses über ein Arretierungsmittel 32 am griffseitigen Abschnitt 12 der Hebelverlängerung 08 des ersten Zangenteils 02 abgestützt. Wenn das Arretierungsmittel durch Betätigung entriegelt wird, ist der durch das Arretierungsmittel 32 gebildete Abstützpunkt längs des griffseitigen Abschnitts 12 veränderlich, um die beiden Zangenteile 02, 20 axial zueinander zu verschieben und damit die Maulweite zwischen den beiden Zangenbacken 04, 22 einzustellen. Dafür ist längs des griffseitigen Abschnitts 12 des ersten Zangenteils 02 ein zweites Langloch 34 mit einer Innenverzahnung 36 vorgesehen, in welche eine Außenverzahnung des Arretierungsmittels 32 eingreift und dort stufenweise verstellt werden kann.

Durch die beschriebene Anordnung des Drehgelenks 16, 18 und des Bolzens 31 wird im Zusammenspiel mit der Formgebung der Zangenteile eine Kniehebelanordnung erreicht, welche eine große Krafteinleitung zum Festklemmen des Werkstücks im Zangenmaul gestattet.

Das Arretierungsmittel 32 kann zwei Positionen einnehmen, zur Entriegelung bzw. Verriegelung des Abstützpunktes des Stützgliedes 30 am griffseitigen Abschnitt 12 der Hebelverlängerung.

Bei der in den Fig. 1 bis 3 gezeigten Ausführungsform kann die Arretierung entriegelt werden, indem der Benutzer einen Verriegelungsbolzen 38 betätigt, welcher einen verzahnten Bereich und einen unverzahnten Bereich aufweist, die längs der Achse des Verriegelungsbolzens 38 hintereinander angeordnet sind. Dabei verschiebt sich der Verriegelungsbolzen 38 senkrecht zur Haupterstreckungsebene der Zange im zweiten Langloch 34, sodass der verzahnte Bereich des Verriegelungsbolzens außer Eingriff mit der Innenverzahnung 36 im zweiten Langloch 34 gelangt. In dieser Position des Verriegelungsbolzens kann eine Neueinstellung der Maulweite vorgenommen werden.

Zur Arretierung des Abstützpunktes des Stützgliedes 30 greift der verzahnte Bereich des Verriegelungsbolzens 38 in die Innenverzahnung des zweiten Langlochs 34 ein und die Voreinstellung der Maulweite ist gesichert. Um die Verriegelungsposition aufrecht zu halten, ist ein Federelement, beispielsweise eine Blattfeder 44 so angeordnet, dass seine Federkraft den Verriegelungsbolzen 38 in die Verriegelungsposition drängt.

Fig. 4 zeigt eine schematische Darstellung einer zweiten Ausführungsform der erfindungsgemäßen Rohrzange 01. Der wesentliche Unterschied zu der oben beschriebenen ersten Ausführungsform liegt in der Bauform des Arretierungsmittels 32 und in der Art und Weise der Entriegelung und Verriegelung.

In der zweiten Ausführungsform wird die Arretierung entriegelt, indem der Benutzer das Stützglied 30 um den Bolzen 31 in Richtung zum handballenseitigen Zangengriff 24 des zweiten Zungenteils 20 verschwenkt. Dabei löst sich die Verriegelung zwischen dem Arretierungsmittel 32 und dem zweiten Langloch 34, und der erste Zangeteil 02 kann in axialer Richtung verschoben werden. Mit Wegfall des Fingerdrucks auf das Stützglied 30 wird das Stützglied 30 durch Federkraft zurück geschwenkt und der verzahnte Bereich des Arretierungsmittels 32 greift in die hier nur einseitige Innenverzahnung des zweiten Langloches 34 ein.

Fig. 5 zeigt drei Ansichten des Stützgliedes 30, wie es in der zweiten Ausführungsform der Rohrzange verwendet wird. Das Stützglied besitzt eine Anschlagnase 47, die beim Schließen der Rohrzange 01 an dem handballenseitigen Zangengriff 24 des zweiten Zangenteils 20 anschlägt. Das Stützglied weist eine leicht gekrümmte U-Form auf, die jeweils an dem backenseitigen Ende und an dem griffseitigen Ende eine Bohrung besitzt, wobei eine erste Bohrung 49 zur Anlenkung an der zweiten Kröpfung 28 des zweiten Zangenteils 20 dient und eine zweite Bohrung 50 der Befestigung des Arretierungsmittels 32 dient.

Fig. 6 eine Detaildarstellung des in der zweiten Ausführungsform verwendeten ersten Zangenteils 02, welcher sich von der oben beschriebenen Ausführungsform nur dadurch unterscheidet, dass im zweiten Langloch 24 nur eine einseitige Innenverzahnung angebracht ist.

### Bezugszeichenliste

- 01: Rohrzange
- 02: erster Zangenteil
- 04: äußere Zangenbacke
- 06: fingerseitiger Zangengriff
- 07: Stirnfläche
- 08: Hebelverlängerung
- 10: backenseitiger Abschnitt
- 12: griffseitiger Abschnitt
- 13: erste Kröpfung
- 14: erstes Langloch
- 16: Drehgelenkbolzen
- 18: Führungsbohrung
- 20: zweiter Zangenteil
- 22: innere Zangenbacke
- 24: handballenseitiger Zangengriff
- 26: Durchfädelabschnitt
- 27: Durchfädelöffnung
- 28: zweite Kröpfung
- 29: Ausbuchtung
- 30: Stützglied
- 31: Bolzen
- 32: Arretierungsmittel
- 34: zweites Langloch
- 36: Innenverzahnung
- 38: Verriegelungsbolzen
- 44: Blattfeder
- 47: Anschlagnase
- 49: erste Bohrung
- 50: zweite Bohrung

## Patentansprüche

1. Rohrzange (01) mit verstellbarer Maulweite, umfassend:
- einen ersten Zangenteil (02) mit einer äußeren Zangenbacke (04), einem fingerseitigen Zangengriff (06) und einer dazwischen verlaufenden Hebelverlängerung (08) mit einem backenseitigen Abschnitt (10), in welchem axial ein erstes Langloch (14) verläuft, und mit einem sich über eine erste Kröpfung (13) anschließenden, achsversetztem griffseitigen Abschnitt (12);
- einen zweiten Zangenteil (20) mit einer inneren Zangenbacke (22), einem handballenseitigen Zangengriff (24) und einem dazwischen verlaufenden Durchfädelabschnitt (26), der eine in der Haupterstreckungsebene liegende Durchfädelöffnung (27) besitzt, die das Durchfädeln des fingerseitigen Zangengriffs (06) und der Hebelverlängerung (08) des ersten Zangenteils (02) gestattet;
- einen Drehgelenkbolzen (16), welcher sich durch das erste Langloch (14) im ersten Zangenteil (02) und durch eine Führungsbohrung (18) im Durchfädelabschnitt (26) des zweiten Zangenteils (20) erstreckt, um die beiden Zangenteile kreuzend miteinander zu verbinden;
- ein Stützglied (30);
**dadurch gekennzeichnet, dass** das Stätzglied an seinem backenseitigen Ende schwenkbar an einer zwischen dem Durchfädelabschnitt (26) und der inneren Zangebacke (22) verlaufenden zweiten Kröpfung (28) angelenkt ist und sich an seinem griffseitigen Ende über ein Arretierungsmittel (32) am griffseitigen Abschnitt (12) der Hebelverlängerung (08) des ersten Zangenteils (02) abstützt, wobei der Abstützpunkt des Stützgliedes (30) längs des griffseitigen Abschnitts (12) veränderlich ist, um die beiden Zangenteile (02, 20) axial zueinander zu verschieben und damit die Maulweite zwischen den beiden Zangenbacken (04, 22) einzustellen.

2. Rohrzange nach Anspruch 1, **dadurch gekennzeichnet, dass** das Arretierungsmittel (32) in einem zweiten Langloch (34), das axial im griffseitigen Abschnitt (12) der Hebelverlängerung (08) verläuft, verschiebbar ist und zwischen einer verriegelten und einer entriegelten Position verstellbar ist.

3. Rohrzange nach Anspruch 2, **dadurch gekennzeichnet, dass** das Arretierungsmittel (32) ein Verriegelungsbolzen (38) umfasst, der längs seiner Achse hintereinander liegend einen verzahnten und einen unverzahnten Bereich aufweist, wobei der verzahnte Bereich in der verriegelten Position in eine Innenverzahnung (36) im zweiten Langloch (34) eingreift und wobei die Verzahnung durch axiale Verschiebung des Verriegelungsbolzens (38) außer Eingriff gebracht wird.

4. Rohrzange nach Anspruch 2, **dadurch gekennzeichnet, dass** das Arretierungsmittel (32) einen Verriegelungsbolzen (38) umfasst, der einen verzahnten und einen unverzahnten Bereich aufweist, welche auf gegenüberliegenden Umfangsabschnitten angeordnet sind, wobei der verzahnte Bereich durch Verschwenken des Stützgliedes (32) aus einer einseitigen Innenverzahnung (36) im zweiten Langloch (34) außer Eingriff gebracht werden kann.

5. Rohrzange nach einem der Ansprüche 1 bis 4, **dadurch gekennzeichnet, dass** die Durchfädelöffnung (27) eine lichte Weite besitzt, die größer ist als die Dicke des fingerseitigen Zangengriffs (06), sodass dieser ohne Verformung des backenseitigen Abschnitts (10) durchgefädelt werden kann.

6. Rohrzange nach einem der Ansprüche 1 bis 5, **dadurch gekennzeichnet, dass** der fingerseitige Zangengriff (06) eine äußere Stirnfläche (07) aufweist, die breiter als der übrige Querschnitt des fingerseitigen Zangengriffs (06) ist, und dass eine Ausbuchtung (29) im backenseitigen Abschnitt (10) der Durchfädelöffnung (27) vorgesehen ist, deren offener Querschnitt dem Querschnitt der Stirnfläche (07) entspricht.

7. Rohrzange nach einem der Ansprüche 1 bis 6, **dadurch gekennzeichnet, dass** das Stützglied (30) ein Federelement (44) aufweist, dessen Federkraft auf das Arretierungsmittel (32) wirkt, um dieses in eine Verriegelungsposition zu drängen.

8. Rohrzange nach einem der Ansprüche 1 bis 7, **dadurch gekennzeichnet, dass** zwischen dem Stützglied (30) und der zweiten Kröpfung (28) des zweiten Zangenelements (20) eine Wendelfeder eingespannt ist, die die Maulöffnung der Rohrzange (01) bewirkt.

9. Rohrzange nach Anspruch 4 **dadurch gekennzeichnet, dass** das Stützglied (30) eine Anschlagnase (47) aufweist, welche beim Schließen der Rohrzange (01) am zweiten Zangenteil (20) anschlägt.

10. Rohrzange nach einem der Ansprüche 1 bis 9, **dadurch gekennzeichnet, dass** die beiden Zangenteile (02, 20) jeweils einteilig ausgebildet sind.

11. Rohrzange nach einem der Ansprüche 1 bis 10, **dadurch gekennzeichnet, dass** der Anlenkpunkt (31) des Stützgliedes (30) an der zwischen dem Durchfädelabschnitt (26) und der inneren Zangebacke (22) verlaufenden zweiten Kröpfung (28) in Richtung der Längsachse der Zangenteile näher an den Zangenbacken (02, 20) als der Drehgelenkbolzen (16) angeordnet ist.

## Claims

1. A pipe wrench (01) with an adjustable mouth opening, comprising:
- a first part of the wrench (02) with an outer wrench jaw (04), a finger-side wrench grip (06) and a lever extension (08) running between them, with a jaw-side section (10), in which a first elongated hole (14) runs axially, and with an axially-offset, grip-side section (12) adjoining via a first cranked section (13);
- a second part of the wrench (20) with an inner wrench jaw (22), a heel of the hand-side wrench grip (24) and a feed-through section (26) running between them, which possesses a feed-through opening (27) located in the main extension plane, which permits the feed through of the finger-side wrench grip (06) and the lever extension (08) of the first part of the wrench (02);
- a swivel joint pin (16), which extends through the first elongated hole (14) in the first part of the wrench (02), and through a guide bore (18) in the feed-through section (26) of the second part of the wrench (20), so as to connect the two parts of the wrench with one another such that they cross over;
- a support element (30), **characterised in that**, at its jaw-side end the support element is hinged on a second cranked section (28) running between the feed-through section (26) and the inner wrench jaw (22), and at its grip-side end it is supported by means of a locking agent (32) on the grip-side section (12) of the lever extension (08) of the first part of the wrench (02), wherein the support point of the support element (30) can be moved along the grip-side section (12) so as to displace the two parts of the wrench (02, 20) axially relative to one another, and thereby adjust the mouth opening between the two wrench jaws (04, 22).

2. The pipe wrench in accordance with claim 1, **characterised in that** the locking agent (32) can be moved in a second elongated hole (34), which runs axially in the grip-side section (12) of the lever extension (08), and can be adjusted between a locked and an unlocked position.

3. The pipe wrench in accordance with claim 2, **characterised in that**, the locking agent (32) comprises a locking pin (38), which along its axis has a toothed and an untoothed region, located one behind another, wherein in the locked position the toothed region engages with internal teeth (36) in the second elongated hole (34), and wherein by means of axial displacement of the locking pin (38) the interlocking teeth are disengaged.

4. The pipe wrench in accordance with claim 2, **characterised in that** the locking agent (32) comprises a locking pin (38), which has a toothed and an untoothed region, which are arranged on opposing peripheral sections, wherein by pivoting the support element (32) out of a single-sided set of teeth (36) in the second elongated hole (34) the toothed region can be disengaged.

5. The pipe wrench in accordance with one of the claims 1 to 4, **characterised in that** the feed-through opening (27) possesses a clearance that is larger than the thickness of the finger-side wrench grip (06), such that the latter can be fed through without any deformation of the jaw-side section (10).

6. The pipe wrench in accordance with one of the claims 1 to 5, **characterised in that** the finger-side wrench grip (06) has an outer end surface (07), which is wider than the other section of the finger-side wrench grip (06), and **in that** an indent (29) is provided in the jaw-side section (10) of the feed-through opening (27), the open cross-section of which corresponds to the cross-section of the end surface (07).

7. The pipe wrench in accordance with one of the claims 1 to 6, **characterised in that** the support element (30) has a spring element (44), the force of which acts on to the locking agent (32) so as to push the latter into a locking position.

8. The pipe wrench in accordance with one of the claims 1 to 7, **characterised in that** a coiled spring is clamped between the support element (30) and the second cranked section (28) of the second part of the wrench (20), which spring causes the mouth of the pipe wrench (01) to open.

9. The pipe wrench in accordance with claim 4, **characterised in that** the support element (30) has a stop nose (47), which abuts against the second part of the wrench (20) as the pipe wrench (01) is closed.

10. The pipe wrench in accordance with one of the claims 1 to 9, **characterised in that** each of the two parts of the wrench (02, 20) is designed in one piece.

11. The pipe wrench in accordance with one of the claims 1 to 10, **characterised in that** the hinge point (31) of the support element (30) on the second cranked section (28) running between the feed-through section (26) and the inner wrench jaw (22) in the direction of the longitudinal axis of the wrench parts is arranged nearer to the wrench jaws (02, 20) than the swivel joint pin (16).

## Revendications

1. Pince serre-tubes (01) à ouverture de pince réglable, comprenant :
- un premier élément de pince (02) avec une mâchoire de pince extérieure (04), un manche de pince (06) côté doigts et une prolongation de levier (08) passant entre les deux avec un segment (10) côté mâchoire, dans lequel passe axialement un premier trou oblong (14), et avec un segment (12) côté manche à axe décalé, se raccordant par le biais d'un premier coude (13),
- un deuxième élément de pince (20) avec une mâchoire de pince (22) intérieure, un manche de pince (24) côté de la paume de la main et un segment d'enfilage (26) passant entre les deux, qui possède une ouverture d'enfilage (27) située dans le plan d'extension principal, qui permet d'enfiler le manche de la pince (06) côté doigts et de la prolongation de levier (08) du premier élément de pince (02),
- un axe de pivotement (16) qui s'étend à travers le premier trou oblong (14) dans le premier élément de pince (02) et à travers un trou de guidage (18) dans le segment d'enfilage (26) du deuxième élément de pince (20), pour réunir les deux éléments de pinces entre eux de manière croisée,
- un élément de support (30), **caractérisée en ce que** l'élément de support est articulé sur son extrémité côté mâchoire de manière pivotante sur un deuxième coude (28) passant entre le segment d'enfilage (26) et la mâchoire de pince intérieure (22) et vient en appui sur son extrémité côté manche par un moyen d'arrêt (32) sur le segment côté manche (12) de la prolongation de levier (08) du premier élément de pince (02), le point d'appui de l'élément de support (30) pouvant être modifié le long du segment côté manche (12) pour déplacer les deux éléments de pince (02,20) dans le sens axial l'un par rapport à l'autre et régler de ce fait la largeur d'ouverture entre les deux mâchoires de pince (04,22).

2. Pince serre-tubes selon la revendication 1 **caractérisée en ce que** le moyen d'arrêt (32) qui passe axialement dans le segment côté manche (12) de la prolongation de levier (08), peut être déplacé dans un deuxième trou oblong (34) et peut être réglé entre une position verrouillée et une position déverrouillée.

3. Pince serre-tubes selon la revendication 2 **caractérisée en ce que** le moyen d'arrêt (32) comprend un axe de verrouillage (38) qui comprend, le long de son axe, une zone dentée et non dentée situées l'une derrière l'autre, la zone dentée venant en prise dans la position verrouillée dans une denture intérieure (36) dans le deuxième trou oblong (34) et la denture étant mise hors prise par le déplacement axial de l'axe de verrouillage (38).

4. Pince serre-tubes selon la revendication 2 **caractérisée en ce que** le moyen d'arrêt (32) comprend un axe de verrouillage (38) qui compprend une zone dentée et non dentée, qui sont disposées sur des segments périphériques opposés, la zone dentée pouvant être mise hors prise dans le deuxième trou oblong (34) par pivotement de l'élément de support (32) à partir d'une denture intérieure (36) unilatérale.

5. Pince serre-tubes selon l'une quelconque des revendications 1 à 4 **caractérisée en ce que** l'ouverture d'enfilage (27) possède un écartement qui est plus grand que l'épaisseur du manche de pince (06) côté doigts de sorte que celui-ci peut être enfilé sans déformer le segment (10) côté mâchoire.

6. Pince serre-tubes selon l'une quelconque des revendications 1 à 5 **caractérisée en ce que** le manche de pince (06) côté doigts comporte une surface frontale extérieure (07) qui est plus large que la section restante du manche de pince (06) côté doigts et **en ce qu'**une courbure (29) est prévue dans le segment (10) côté mâchoire de l'ouverture d'enfilage (27) dont la section ouverte correspond à la section de la surface frontale (07).

7. Pince serre-tubes selon l'une quelconque des revendications 1 à 6 **caractérisée en ce que** l'élément de support (30) comporte un élément à ressort (44) dont la force de ressort agit sur le moyen d'arrêt (32) pour repousser celui-ci dans une position de verrouillage.

8. Pince serre-tubes selon l'une quelconque des revendications 1 à 7 **caractérisée en ce qu'**un ressort de renvoi est tendu entre l'élément de support (30) et le deuxième coude (28) du deuxième élément de pince (20), qui crée l'ouverture d'écartement de la pince serre-tubes (01).

9. Pince serre-tubes selon la revendication 4 **caractérisée en ce que** l'élément de support (30) comporte une came de butée (47) qui vient buter sur le deuxième élément de pince (20) lors de la fermeture de la pince serre-tubes (01).

10. Pince serre-tubes selon l'une quelconque des revendications 1 à 9 **caractérisée en ce que** les deux éléments de pince (02,20) sont constitués respectivement en une seule pièce.

11. Pince serre-tubes selon l'une quelconque des revendications 1 à 10 **caractérisée en ce que** le point d'articulation (31) de l'élément de support (30) est disposé sur le deuxième coude (28) passant entre le segment d'enfilage (26) et la mâchoire de pince intérieure (22) dans la direction de l'axe longitudinal des éléments de pince plus près sur les mâchoires de pince (02,20) que l'axe d'articulation (16) .
